# EUROPÄISCHE PATENTSCHRIFT

(11) **EP 2 123 838 B1**
(45) Veröffentlichungstag und Bekanntmachung des Hinweises auf die Patenterteilung: **16.04.2014**
(21) Anmeldenummer: 09006263.9
(22) Anmeldetag: 08.05.2009
(51) Int. Cl.: E04B 2/96

(54) **Fassadenplattentragkonstruktion**
Facade board support structure
Construction de support de plaques de façades

(30) Priorität: 19.05.2008 AT 7922008
(43) Veröffentlichungstag der Anmeldung: 25.11.2009
(73) Patentinhaber: Baumann/Holding/1886 GmbH, 4320 Perg (AT)
(72) Erfinder: Bogner, Josef, 4342 Baumgartenberg/Perg OÖ (AT); Baumann, Franz, 4320 Perg (AT); Wöran, René, 4342 Baumgartenberg/Perg, OÖ (AT)
(74) Vertreter: Puchberger, Peter

(56) Entgegenhaltungen:
- DE-U1- 8 415 639
- DE-U1- 9 305 394
- DE-U1- 20 021 279
- GB-A- 2 230 799
- US-A- 4 584 804

## Beschreibung

Die Erfindung betrifft eine Fassadenplattentragkonstruktion mit zueinander beabstandeten Pfosten und quer dazu verlaufenden, mit den Pfosten verbindbaren Riegeln, wobei die Pfosten und Riegeln den Fassadenplatten zugewandte Schultern aufweisen, die Dichtungen tragen und jeder Riegel mit einem an einer seiner Stirnseiten hervorragenden Verbindungsabschnitt so In eine Klinkung eines Pfostens ragt, dass dabei ein Teil des Entwässerungskanals in Längsrichtung des Pfostens freigehalten wird und dass eine parallel zur Fassadenfläche Verlaufende Befestigungsfläche des Riegels gegenüber einer parallel zur Fassadenfläche verlaufenden Befestigungsfläche des Pfostens zu liegen kommt, wobei im Pfosten um die Klinkung ein U-förmiges Dichtungselement vorgesehen ist, dessen mittlerer Abschnitt zwischen der Befestigungsfläche des Pfostens und der gegenüberliegenden Befesttgungsfläche des Riegels verläuft und dessen beide Schenkel jeweils mit einer ihrer Flächen an der inneren Seitenwand des Pfostens und mit den einander zugewandten Flächen an äußeren Seitenwänden des Riegels im Bereich des Verbindungsabschnittes anliegen, wobei die Dicke des U-förmigen Dichtungselements geringer als die Breite des Entwässerungskanals des Pfostens ist, in den sie eingesetzt ist Die Erfindung beschäftigt sich insbesondere mit der Abdichtung zwischen Pfosten und Riegel einer Fassadenplattentragkonstruktion auf der inneren Dichtebene.

Bei Fassadensystemen gibt es eine primäre Dichtebene außen, und eine sekundäre Dichtebene im Entwässerungskanal. Die primäre Dichtebene ist weitgehend dicht auszuführen. Eine absolute Dichtheit ist jedoch durch die erforderlichen Hinterlüftungen, durch die Befestigungsschrauben für die Klemmleiste für die Fassadenplatten und auch durch Befestigungen für Sonnenschutz nicht herstellbar. Ferner entsteht durch die Temperaturunterschiede zwischen Außen und Innen auch Kondenswasser am Plattenrand und im Entwässerungskanal. Dieses Kondenswasser und Leckwasser wird durch den Entwässerungskanal gezielt abgeführt. Dabei leiten die Riegel (horizontale Profile) das Wasser in die Pfosten (vertikale Profile). Die Pfosten sind am untersten Punkt so auszuführen, dass das Wasser nach außen geleitet wird. Bei Pfosten-Riegel-Fassaden ist insbesondere die Verbindung von Pfosten und Riegel eine Schwachstelle in dieser Drainageebene. Durch diese Schwachstelle tritt Kondenswasser aus und führt zu unansehnlichen Verfärbungen der Außenseiten der Profile. Ferner kann durch diese Schwachstelle auch Wasser eintreten. Im Falle von Passivhausbauten ist die erforderliche Luftdichtheit nicht gegeben.

Gemäß dem Stand der Technik wird diese Verbindung bei Pfosten-Riegel-Fassaden teilweise im Zuge der Montage auf der Baustelle mittels Silikon oder ähnlicher Dichtmaterialien abgedichtet. Die Verbindung dieser Dichtmaterialien mit den meist aus Metall bestehenden Profilen ist jedoch nicht lange haltbar, da auch die Fugen zu dünn sind um die für die dauerelastlsche Funktion der Dichtmaterialien erforderlichen Mindestquerschnitte zu erreichen. Ferner ist die Qualität der Abdichtung von der Witterung, Verarbeitungstemperatur und auch vom jeweiligen Verarbeiter abhängig. Weiters kann diese Form der Abdichtung bei Regen oder Schneefall nicht ordnungsgemäß ausgeführt werden.

Eine andere Möglichkeit der Abdichtung besteht darin, Pfosten und Riegel mittels sichtbarer Gummimanschetten abzudichten. Diese ist in der DE-U-8415639 offenbart. Dabei ist rund um die Anschlussstelle ein schwarzer (ev. auch andersfarbiger) Rand sichtbar, welcher die optische Erscheinung der Pfosten-Riegel-Fassade stört

Aufgabe der vorliegenden Erfindung ist die Schaffung einer Fassadenplattentragkonstruktion, bei der die Abdichtung der Verbindung zwischen Pfosten und Riegeln gegenüber dem Stand der Technik verbessert ist. Eine weitere Aufgabe der Erfindung ist es, dass eine Vormontage der an der Abdichtung beteiligten Elemente im Werk erfolgen kann und dass beim Zusammenbau von Pfosten und Riegeln vor Ort möglichst wenig Einzelteile gehandhabt werden müssen, sowie dass die Dichtungselemente von außen nicht sichtbar sind.

Die Aufgabe wird erfindungsgemäß durch eine eingangsgenannte Fassadenplattentragkonstruktion gelöst, die dadurch gekennzeichnet ist, dass das U-förmige Dichtungselement sich im Bereich der Verbindung zur Gänze innehalb des Pfostens befindet.
Das Dichtungselement befindet sich im Bereich der Verbindung zur Gänze innerhalb des Pfostens, so dass es von außen nicht sichtbar wird und den optischen Eindruck der Fassade nicht beeinträchtigen kann. Gleichzeitig liegt das Dichtungselement flächig sowohl am Pfosten als auch am Riegel an.

Vorzugsweise überragen die Schenkel des U-förmigen Dichtungselements die Klinkung im Pfosten und liegen an den Stirnseiten der den Fassadenplatten zugewandten Dichtungen des Pfostens an. Bei besonderen Anforderungen an die Winddichtheit, wie bei einem Passivhaus, können die Schenkel des U-förmigen Dichtungselements in ihrem die Klinkung überragenden Bereich mit den den Fassadenplatten zugewandten Dichtungen des Pfostens verklebt sein.

Insbesondere weist jeder Schenkel des U-förmigen Dichtungselements an seiner dem mittleren Abschnitt abgewandten Fläche einen Ansatz auf, der sich entlang der inneren Seitenfläche des Pfostens erstreckt und dessen Höhe größer ist als die Tiefe des Entwässerungskanals, so dass der Ansatz mit seiner den Fassadenplatten zugewandten Fläche gegen die die Dichtung tragende Schulter abdichtet.

Wenn, wie bevorzugt, die Endbereiche der zueinander gewandten Flächen der Schenkel des U-förmigen Dichtungselements abgeschrägt sind, wird ein Einsetzen des Riegels bei der Endmontage erleichtert.

Als Material für das U-förmige Dichtungselement ist Neoprene bevorzugt, das gut dichtet, formstabil und langlebig ist.

Gemäß einer bevorzugten Ausführungsform ist eine vorzugsweise aus Kunststoff gefertigte Spange mit Druckfüßchen vorgesehen, von denen jedes einen Schenkel der in gegenüberliegende Künkungen des Pfostens angeordneten U-förmigen Dichtungselemente gegen die Innenseite des Pfostens drückt und die Abdichtung gegenüber der Innenseite des Pfostens verbessert sowie verhindert, dass die U-förmige Dichtung in jenen Teil des Entwässerungskanals verschoben wird, der der durchgehenden Entwässerung des Pfostens dient.

Vorzugsweise besteht die Spange aus einem H-förmigen Körper, der an den Außenseiten seiner freien Enden die Druckfüßchen trägt, welche Enden aufgrund der H-förmigen Ausbildung elastisch verformbar sind und so einerseits eine einfache Montage und andererseits die Übertragung von hohem Druck auf das U-förmige Dichtungselement möglich machen.

Eine zentrale Bohrung in der Spange erlaubt das Einbringen einer Schraube in den Schraubkanal des Pfostens am zentralen Kreuzungspunkt mit den Riegeln und ermöglicht somit eine Befestigung von z.B. Klemmleisten oder Sonnenschutz genau am Kreuzungspunkt von Pfosten und Riegeln.

Ein gegebenenfalls in der Mittellängsebene der Spange vorgesehener Positionierungsdorn, der sich in eine Positionierbohrung in einen Schraubkanal im Pfosten erstreckt, verhindert eine Verschiebung der Spange in Längsrichtung des Pfostens.

Bei einer bevorzugten Ausführungsform der Fassadenplattentragkonstruktion weist der H-förmige Körper der Spange an den Innenseiten seiner freien Enden jeweils mindestens eine Einkerbung auf, wobei sich jeweils zwei Einkerbungen paarweise gegenüberliegen und in jedes Paar Einkerbungen ein Klipsteil eines vorzugsweise aus Kunststoff gefertigten Spreizelementes einrastbar ist, um mit den Füßchen der Spange die U-förmigen Dichtungen gegen die innere Seitenwand des Pfostens zu pressen.

Diese Spreizelemente haben vorteilhafter Weise jeweils zwei Füßchen, die die Schenkel der U-förmigen Dichtungselemente gegen die Riegel pressen, wenn die Klipsteile in die paarweise angeordneten Einkerbungen eingerastet sind und verbessern somit die Abdichtung gegenüber dem Verbindungsabschnitt des Riegels.

Darüber hinaus kann im H-förmigen Körper der Spange an jedem Ende vorzugsweise ein weiteres weiter außen liegendes Paar Einkerbungen vorgesehen sein, wobei, wenn die Klipsteile in die äußeren Einkerbungen eingerastet sind, der Abstand der einander gegenüberliegenden entspannten Schenkel des H-förmigen Körpers zwischen den Einkerbungen größer oder gleich der Breite des Klipsteiles ist und der Abstand zwischen den Spreizelementen im Bereich ihrer gegebenenfalls vorhandenen Füßchen größer oder gleich der Länge des U-förmigen Dichtelements ist, und die Spreizelemente, die sich unter die die Dichtungen tragenden Schultern des Pfostens erstrecken, die Spange im Pfosten fixieren. So ist eine Vormontage des U-förmigen Dichtelements, der Spange und der Spreizelemente im Werk möglich und die H-förmige Spange kann nach Einsetzen der Riegel in die Pfosten vor Ort durch Verschieben des Klipsteils in die weiter innen liegenden Einkerbungen einfach verspreizt werden. Der Druck auf die U-förmige Dichtung in Richtung der Innenseite des Pfostens wird erhöht und die Abdichtung wird verbessert. Gleichzeitig drücken die Füßchen der Spreizelemente, wenn diese mit ihren Klipsteilen in die innen liegenden Einkerbungen verschoben werden, das U-förmige Dichtelement gegen die Verbindungsabschnitte der Riegel und verbessern dort die Abdichtung.

Jedes Spreizelement weist vorzugsweise einen Führungsdorn auf, der sich in einen Schraubkanal im Pfosten erstreckt und bei der Montage das Spreizelement führt und zentrale Positionierung gegenüber dem Pfosten sicherstellt.

Eine Sicherungsabdeckung über dem Klipsteil, schützt im eingebauten Zustand die Spange vor dem Herausfallen.

Zur Verdeutlichung der Erfindung wird im Folgenden ein Ausführungsbeispiel für die Erfindung mit Bezugnahme auf die beiliegenden Zeichnungen beschrieben, in denen Fig.1 schematisch eine Fassadenplattentragkonstruktion, Fig.2 den Verbindungsbereich eines Pfostens mit zwei Riegeln in einer Schrägansicht, die Fig.3 den Verbindungsbereich aus Fig.2 in einer Explosionsansicht, Fig.4 den Verbindungsbereich aus Fig.2 in einer Draufsicht, Fig.5 einen Schnitt durch den Pfosten gemäß der Line V-V in Fig.4, Fig.6 einen Schnitt durch einen Riegel gemäß der Linie VI-VI in Fig.4, Fig.7 das U-förmige Dichtelement in einer Schrägansicht, Fig.8 die Spange in einer Schrägansicht, Fig.9 das Spreizelement von unten und Fig. 10 das Spreizelement in einer Schrägansicht zeigen.

Wie in Fig.1 schematisch dargestellt enthält eine Fassadenplattentragkonstruktion Pfosten 1, die bei einer Gebäudefassade vertikal oder zur Vertikalen leicht geneigt oder im Dachbereich auch horizontal oder dazu leicht geneigt angeordnet sind und daran anschließende horizontale Riegel 2. Die Pfosten 1 und Riegel 2 tragen die Fassadenplatten 3. Der Übergang zwischen zwei Fassadenplatten kann durch eine Klemmleiste 33 abgedeckt sein, die mit einer Befestigungsschraube 34 im Schraubkanal eines Pfostens 1 oder eines Riegels 2 fixiert ist. Die erfindungsgemäße Konstruktion zeigt eine deutlich verbesserte Abdichtung der Fugen 35 bei der Verbindung zwischen Pfosten 1 und Riegel 2, sodass ein Wasserein- oder -austritt durch die raumseitigen Fugen 35 verhindert wird und vorzugsweise sogar eine Winddichtheit gegeben ist.

Wie in den Figuren 2 bis 6 gezeigt, bestehen sowohl die Pfosten1 als auch die Riegel 2 aus Profilen, die jeweils eine geschlossene Kammer und eine zu den Fassadenplatten 3 hin offene Kammer aufweisen. Die offene Kammer wird durch einen zentral angeordneten, längs verlaufenden Schraubkanal 25 in zwei Kanäle 9 geteilt, die als Entwässerungskanäle dienen. Die Entwässerung des Pfostens erfolgt nicht nur bei vertikalen Pfosten sondern auch bei horizontaler oder nur leicht geneigter Anordnung der Pfosten, z.B. im Dachbereich. Eventuell in den Riegeln 2 vorhandenes Wasser wird von den Riegeln 2 in die Entwässerungskanäle 9 des Pfostens 1 geleitet. In den Schraubkanal 25 greifen Befestigungselemente 34 (siehe Figur 1) wie Schrauben zur Befestigung von z.B. Klemmleisten 33 für die Fassadenplatten 3 oder für eventuell vorhandene Beschattungsvorrichtungen ein. Die offenen Kammern weisen ferner den Fassadenplatten 3 zugewandte Schultern 4 auf, die Dichtungen 6 tragen. Im gezeigten Ausführungsbeispiel werden die Dichtungen 6 in einer Nut 5 in den Schultern 4 gehalten. Für die Verbindung des Pfostens 1 mit den Riegeln 2 sind im Pfosten 1 zwei einander gegenüberliegende Klinkungen 8 vorgesehen, die in ihrer Breite und Höhe der Breite und Höhe der Verbindungsabschnitte 7 der Riegel 2 entsprechen. Die Länge der Verbindungsabschnitte 7 der Riegel 2 ist kleiner als die Breite der Entwässerungskanäle, sodass im Pfosten anschließend an den zentralen Schraubkanal 25 ein durchgehender Kanalabschnitt für die Entwässerung frei bleibt.

Um jede Klinkung 8 ist im Pfosten 1 ein U-förmiges Dichtelement 12 (detailliert dargestellt in Fig. 7) vorgesehen, das mit seinem mittleren Abschnitt 13 zwischen der Befestigungsfläche 11 des Pfostens 1 und der Befestigungsfläche 10 des Riegels zu liegen kommt. Die Schenkel 14 des U-förmigen Dichtelements 12 liegen an der Innenseite der Wände des Pfostens 1 an, wobei ein Ansatz 17 jedes Schenkels 14 unter die Schulter 4 ragt und aufgrund seiner Höhe mit der Fläche 18 gegen die Schulter 4 abdichtet. Ein anderer Abschnitt des Schenkels 14 erstreckt sich in eine Ausnehmung im Bereich der Schulter 4 und liegt an der Stirnseite der Schulter 4 an und vorzugsweise auch an der Stirnseite der darauf angebrachten Dichtung 6. Um Winddichtheit der Verbindung zu erzielen kann die Stirnseite der Dichtung 6 mit dem anliegenden Abschnitt des Schenkels 14 des U-förmigen Dichtelements 12 verklebt sein. Die Endbereiche 19 der einander zugewandten Flächen 16 der Schenkel 14 des U-förmigen Dichtelements 12 sind abgeschrägt um das Einsetzen der Riegel 2 bei der Endmontage zu erleichtern. Auch die Dicke des U-förmigen Dichtelements 12 ist so gewählt, dass der zentrale durchgehende Kanalabschnitt für die Entwässerung frei bleibt.

Zwischen den beiden U-förmigen Dichtelementen 12, die um gegenüberliegende Klinkungen 8 im Pfostens 1 angeordnet sind, ist eine H-förmige Kunststoffspange 20 (detaillierter dargestellt in Fig. 8) eingesetzt, die außen an ihren vier Schenkeln jeweils ein Druckfüßchen 21 trägt. Die H-Form wurde entwickelt um elastische Schenkel zu erhalten, wodurch sich einerseits die Spange 20 leicht montieren lässt, und andererseits möglichst hoher Druck auf das U-förmige Dichtelement in Richtung der inneren Seitenwand des Pfostens 1 weitergegeben werden kann. Die Druckfüßchen 21 stellen sicher, dass die Schenkel 14 der beiden U-förmigen Dichtelemente 12 an den Innenseiten der Wände des Pfostens 1 anliegen und können mit Hilfe von Spreizelementen 28 die Schenkel 14 der beiden U-förmigen Dichtelemente 12 an die Innenseiten der Wände des Pfostens 1 pressen. Im Schraubkanal 25 ist eine Positionierbohrung 24 vorgesehen, in die ein an der Spange 20 angeformter Positionierungsdorn 23 eingreift, um die Spange 20 gegen seitliche Verschiebung und eine Längsverschiebung abzusichern. In der Mitte der Kunststoffspange 20 ist eine zentrale Bohrung 22 vorgesehen, um den Durchgang eventuell vorhandener Befestigungsschrauben für Klemmleisten oder Sonnenschutz, die genau im Kreuzungspunkt von Pfosten 1 und Riegel 2 fixiert sind, zu ermöglichen. Weiters sind an den Innenseiten der Schenkel des H-förmigen Körpers der Spange 20 Einkerbungen 26, 30 vorgesehen, wobei sich jeweils zwei Einkerbungen 26, 30 paarweise gegenüberliegen. Bei Einrasten von Klipsteilen 27 von Spreizelementen 28 mit der Breite b in jeweils das äußere Paar Einkerbungen 30, die einen Abstand B haben, können die Spange 20 und die Spreizelemente 28 im Zuge der Vormontage im Pfosten fixiert werden. Ist die Breite b gleich oder etwas kleiner als der Abstand B, werden die Schenkel der H-förmigen Spange 20 nicht elastisch verformt und das U-förmige Dichtungselement 12 wird nur leicht an die inneren Seitenwände des Pfostens 1 gedrückt. Bei der Endmontage wird dann der Klipsteil 27 in das innere Paar Einkerbungen 26 verschoben, deren Abstand geringer ist als der Abstand des äußeren Paars Einkerbungen 30, sodass es zu einer elastischen Verformung der Schenkel der H-förmigrn Spange 20 kommt und damit der Druck, mit dem die Druckfüßchen 21 das U-förmige Dichtungselement 12 gegen die innere Seitenwand des Pfostens 1 gepresst wird erhöht wird. Ein dem Positionierungsdorn 23 gegenüberliegender Montagedorn 36 dient der einfacheren Handhabung bei der Montage. Die Länge der Druckfüßchen 21 ist so gewählt, dass der zentrale durchgehende Kanalabschnitt für die Entwässerung frei bleibt.

Das Spreizelement 28 (detaillierter dargestellt in den Figuren 9 und 10) weist über dem zentral vorgesehenen, pilzförmigen Klipsteil 27 eine Sicherungsabdeckung 32 auf, die im montierten Zustand ein Herausfallen der Spange 20 verhindert. Seitlich trägt jedes Spreizelement 28 Füßchen 29, die die U-förmigen Dichtelemente 12 gegen die Verbindungsabschnitte 7 der Riegel 2 pressen, wenn der Klipsteil 27 in dem inneren Paar Einkerbungen 26 der Spange 20 eingerastet ist, wohingegen kein Druck von den Füßchen 29 auf die Dichtelement 12 und die Verbindungsabschnitte 7 der Riegeln 2 ausgeübt wird, wenn der Klipsteil 27 im äußeren Paar Einkerbungen 30 der Spange 20 eingerastet ist. Ferner hat das Spreizelement 28 einen Führungsdorn 31 der im Schraubkanal 25 des Pfostens geführt ist, um eine korrekte Positionierung in der Mittelachse des Pfostens zu gewährleisten. Gegenüber dem Führungsdorn 31 kann zur besseren Handhabung bei der Montage wie bei der Spange 20 ein Montagedorn 37 vorgesehen sein.

Bei der Montage wird als erster Schritt das U-förmige Dichtungselement 12 in die Klinkung 8 des Pfostens 1 eingesetzt. Dieses U-förmige Dichtungselement 12 ist etwas höher als der Entwässerungskanal 9 und übt daher bereits einen Druck auf die obere und untere Wand des Entwässerungskanals 9 aus. Weiters wird das U-förmige Dichtungselement 12 auch bereits durch die obere Ausnehmung in der die Dichtung 6 tragenden Schulter 4 in der Lage fixiert.

Als zweiter Schritt wird die Kunststoffspange 20 eingesetzt. Diese wird von oben eingeschoben und wird durch den Positionierungsdorn 23, der in die Positionierbohrung 24 im Pfosten 1 eingreift in der Lage fixiert.

Der dritte Schritt der Montage besteht darin, dass die Spreizelemente 28 mit ihren Führungsdornen 31 in den Schraubkanal 25 im Pfosten 1 eingesetzt werden. Die Spreizelemente 28 werden dann in Richtung des Riegels 2 verschoben und gegen die Spange 20 gedrückt, bis die Klipsteile 27 der Spreizelemente 28 jeweils in das äußere Paar Einkerbungen 30 der Kunststoffspange 20 einrasten. In dieser Stellung übt das Spreizelement 28 keinen Druck in Richtung des Pfostens 1 aus, fixiert jedoch die Kunststoffspange 20 im Pfosten 1, da die Spreizelemente 28 sich beidseitig bis unter die Schultern 4 des Pfostens 1 erstrecken und die Sicherungsabdeckung 32 die Spange am Herausfallen hindert. Die Schenkel 14 des Dichtungselementes 12 werden von den Druckfüßchen 21 der Spange nach außen in Position gehalten.

Anschließend werden die Dichtungen 6, z.B. in Form von Gummiprofilen, in den Dichtungskanal 5 in den Schultern 4 des Pfostens 1 eingezogen und bei speziellen Anforderungen an die Winddichtheit mit dem U-förmigen Dichtungselement 12 verklebt.

Alle vorbeschriebenen Montageschritte gehören zu Vormontage und können im Werk erfolgen.

Bei der Montage auf der Baustelle wird dann der Riegel 2 in die vorgesehene Klinkung 8 des Pfostens 1 eingesetzt. Um dieses Einsetzen einfach zu gestalten ist das U-förmige Dichtungselement 12 an der Außenseite schräg geschnitten (Abschnitt 19). Dadurch wird ein Verhaken des Riegels 2 mit dem U-förmige Dichtungselement 12 im Zuge der Endmontage verhindert. Als nächstes wird der Riegel 2 mit dem Pfosten 1 über die Befestigungsflächen 10, 11 und den dazwischen liegenden mittleren Abschnitt 13 des U-förmigen Dichtungselements 12 verschraubt. Der letzte Schritt ist, dass die beiden Spreizelemente 28 in die Endposition gebracht werden. Dafür werden sie in Längsrichtung des Pfostens 1 zusammengepresst, sodass ihre Klipsteile 27 in die inneren Einkerbungspaare 26 der Kunststoffspange 20 einrasten. In dieser Stellung üben die Druckfüßchen 21 der Kunststoffspange einen Druck auf das U-förmige Dichtungselement 12 gegen die inneren Seitenwände des Pfostens 1 aus und die Füßchen 29 der Spreizelemente üben einen Druck auf das U-förmige Dichtungselement 12 in Richtung des Riegels 2 aus und somit ist ein dichtendes Abschließen des U-förmigen Dichtungselements in alle Richtungen gewährleistet.

### Bezugszeichenliste

- 1: Pfosten
- 2: Riegel
- 3: Fassadenplatte
- 4: Schulter
- 5: Kanal
- 6: Dichtung
- 7: Verbindungsabschnitt
- 8: Klinkung
- 9: Entwässerungskanal
- 10: Befestigungsfläche d. Riegels
- 11: Befestigungsfläche d. Pfostens
- 12: U-förmiges Dichtungselement
- 13: mittlerer Abschnitt
- 14: Schenkel
- 15: Fläche
- 16: einander zu gewandte Flächen
- 17: Ansatz
- 18: gegen die Schultern dichtende Fläche
- 19: Endbereiche Schenkel
- 20: Spange
- 21: Druckfüßchen
- 22: zentrale Bohrung
- 23: Positionierungsdorn
- 24: Positionierbohrung
- 25: Schraubkanal
- 26: inneres Paar Einkerbungen in der Spange
- 27: Klipsteil
- 28: Spreizelement
- 29: Füßchen des Spreizelements
- 30: äußeres Paar Einkerbungen in der Spange
- 31: Führungsdorn am Spreizelement
- 32: Sicherungsabdeckung
- 33: Klemmleiste
- 34: Befestigungsmittel
- 35: Fuge
- 36: Montagedorn Spange
- 37: Montagedorn Spreizelement

## Patentansprüche

1. Fassadenplattentragkonstruktion mit zueinander beabstandeten Pfosten (1) und quer dazu verlaufenden, mit den Pfosten (1) verbindbaren Riegeln (2), wobei die Pfosten (1) und Riegeln (2) den Fassadenplatten (3) zugewandte Schultern (4) aufweisen, die Dichtungen (6) tragen und jeder Riegel (2) mit einem an einer seiner Stirnseiten hervorragenden Verbindungsabschnitt (7) so in eine Kllnkung (8) eines Pfostens (1) ragt, dass dabei ein Teil des Entwässerungskanals (9) in Längsrichtung des Pfostens (1) freigehalten wird und dass eine parallel zur Fassadenfläche verlaufende Befestigungsfläche (10) des Riegels (2) gegenüber einer parallel zur Fassadenfläche verlaufenden Befestigungsfläche (11) des Pfostens (1) zu liegen kommt wobei im Pfosten (1) um die Klinkung (8) ein U-förmiges Dichtungselement (12) vorgesehen ist, dessen mittlerer Abschnitt (13) zwischen der Befestigungsfläche (11) des Pfostens (1) und der gegenüberliegenden Befestigungsfläche (10) des Riegels (2) verläuft und dessen beide Schenkel (14) jeweils mit einer ihrer Flächen (15) an der inneren Seitenwand des Pfostens (1) und mit den einander zugewandten Flächen (16) an äußeren Seitenwänden des Riegels (2) im Bereich des Verbindungsabschnittes (7) anliegen, wobei die Dicke des U-förmigen Dichtungselemenis (12) geringer als die Breite des Entwässerungskanals (9) des Pfostens (1) Ist, In den sie eingesetzt ist, **dadurch gekennzeichnet, dass** sich das U-förmige Dichtungselement (12) im Bereich der Verbindung zur Gänze innerhalb des Pfostens (1) befindet.

2. Fassadenplattentragkonstruktion nach Anspruch 1, **dadurch gekennzeichnet, dass** die Schenkel (14) des U-förmigen Dichtungselement (12) die Klinkung (8) im Pfosten (1) überragen und an den Stirnseiten der den Fassadenplatten (3) zugewandten Dichtungen (6) des Pfostens (1) anliegen.

3. Fassadenplattentragkonstruktion nach Anspruch 2, **dadurch gekennzeichnet, dass** die Schenkel (14) des U-förmigen Dichtungselements (12) in ihrem die Klinkung (8) überragenden Bereich mit den den Fassadenplatten (3) zugewandten Dichtungen (6) des Pfostens (1) verklebt sind.

4. Fassadenplattentragkonstruktion nach Anspruch 1 oder 2, **dadurch gekennzeichnet, dass** jeder Schenkel (14) des U-förmigen Dichtungselements (12) an seiner dem mittleren Abschnitt (13) abgewandten Fläche einen Ansatz (17) aufweisen, der sich entlang der inneren Seitenfläche des Pfostens (1) erstreckt und dessen Höhe größer ist als die Tiefe des Entwässerungskanals (9), so dass der Ansatz (17) mit seiner den Fassadenplatten (3) zugewandten Fläche (18) gegen die die Dichtung (6) tragende Schulter (4) abdichtet.

5. Fassadenplattentragkonstruktion nach einem der vorhergehenden Ansprüche, **dadurch gekennzeichnet, dass** die Endbereiche (19) der zueinander gewandten Flächen (16) der Schenkel (14) des U-förmigen Dichtungselements (12) abgeschrägt sind.

6. Fassadenplattentragkonstruktion nach einem der vorhergehenden Ansprüche, **dadurch gekennzeichnet, dass** das U-förmige Dichtungselement (12) aus Neoprene ist.

7. Fassadenplattentragkonstruktion nach einem der vorhergehenden Ansprüche, **dadurch gekennzeichnet, dass** eine vorzugsweise aus Kunststoff gefertigte Spange (20) mit Druckfüßchen (21) vorgesehen ist, von denen jedes einen Schenkel (14) der in gegenüberliegende Klinkungen (8) des Pfostens (1) angeordneten U-förmigen Dichtungselemente (12) gegen die Innenseite des Pfostens (1) drückt.

8. Fassadenplattentragkonstruktion nach Anspruch 7, **dadurch gekennzeichnet, dass** die Spange (20) aus einem H-förmigen Körper besteht, der an den Außenseiten seiner freien Enden die Druckfüßchen (21) trägt.

9. Fassadenplattentragkonstruktion nach Anspruch 7 oder 8, **dadurch gekennzeichnet, dass** die Spange (20) eine zentrale Bohrung (22) aufweist.

10. Fassadenplattentragkonstruktion nach einem der Ansprüche 7 bis 9, **dadurch gekennzeichnet, dass** die Spange (20) in ihrer Mittellängsebene einen Positionierungsdom (23) trägt, der sich in eine Positionierbohrung (24) in einem Schraubkanal (25) im Pfosten (1) erstreckt.

11. Fassadenplattentragkonstruktion nach einem der Ansprüche 8 bis 10, **dadurch gekennzeichnet, dass** der H-förmige Körper der Spange (20) an den Innenseiten seiner freien Enden jeweils mindestens eine Einkerbung (26) aufweist, wobei sich jeweils zwei Einkerbungen (26) paarweise gegenüberliegen und in jedes Paar Einkerbungen (26) ein Klipsteil (27) eines vorzugsweise aus Kunststoff gefertigten Spreizelementes (28) einrastbar ist, um mit den Füßchen (21) der Spange die U-förmigen Dichtungen (12) gegen die innere Seitenwand des Pfostens (1) zu pressen.

12. Fassadenplattentragkonstruktion nach Anspruch 11, **dadurch gekennzeichnet, dass** die Spreizelemente (28) jeweils zwei Füßchen (29) haben, die die Schenkel (14) der U-förmigen Dichtungselemente (12) gegen die Riegel (2) pressen wenn die Klipsteile (27) in die paarweise angeordneten Einkerbungen (26) eingerastet sind.

13. Fassadenplattentragkonstruktion nach Anspruch 11 oder 12, **dadurch gekennzeichnet, dass** im H-förmigen Körper der Spange (20) an jedem Ende ein weiteres weiter außen liegendes Paar Einkerbungen (30) vorgesehen ist, wobei, wenn die Klipsteile (27) in die äußeren Einkerbungen (30) eingerastet sind, der Abstand (B) der einander gegenüberliegenden entspannten Schenkel des H-förmigen Körpers zwischen den Einkerbungen (30) größer oder gleich der Breite (b) des Klipsteiles (27) ist und der Abstand zwischen den Spreizelementen (28) im Bereich ihrer gegebenenfalls vorhandenen Füßchen (29) größer oder gleich der Länge (L) des U-förmigen Dichtelements (12) ist, und die Spreizelemente (28), die sich unter die für die Dichtungen (6) tragenden Schultern (4) des Pfostens (1) erstrecken, die Spange (20) im Pfosten (1) fixieren.

14. Fassadenplattentragkonstruktion nach einem der Ansprüche 11 bis 13, **dadurch gekennzeichnet, dass** jedes Spreizelement (28) einen Führungsdorn (31) aufweist, der sich in einem Schraubkanal (25) im Pfosten (1) erstreckt.

15. Fassadenplattentragkonstruktion nach einem der Ansprüche 11 bis 14, **dadurch gekennzeichnet, dass** jedes Spreizelement (28) eine Sicherungsabdeckung (32) über dem Klipsteil (27) aufweist.

## Claims

1. Façade board support structure having posts (1) spaced from one another and crossbars (2) extending transversely thereof, adapted to be connected to the posts (1), the posts (1) and crossbars (2) comprising shoulders (4) facing the façade boards (3), said shoulders supporting seals (6) and each crossbar (2) projecting, with a connecting portion (7) protruding from one of its end faces, into a notch (8) in a post (1) such that part of the drainage channel (9) is kept free in the longitudinal direction of the post (1) and an attachment surface (10) of the crossbar (2) extending parallel to the façade surface comes to rest opposite an attachment surface (11) of the post (1) extending parallel to the façade surface, while around the notch (8) in the post (1) is provided a U-shaped sealing element (12), the central portion (13) of which extends between the attachment surface (11) of the post (1) and the opposing attachment surface (10) of the crossbar (2), and the two arms (14) of which abut with one of their surfaces (15) on the inner side wall of the post (1) and, with the facing surfaces (16), abut on outer side walls of the crossbar (2) in the region of the connecting portion (7), the thickness of the U-shaped sealing element (12) being less than the width of the drainage channel (9) of the post (1) in which it is inserted, **characterised in that** the U-shaped sealing element (12) is located in the region of the connection, entirely within the post (1).

2. Façade board support structure according to claim 1, **characterised in that** the arms (14) of the U-shaped sealing element (12) project over the notch (8) in the post (1) and abut on the end faces of the seals (6) of the post (1) facing the façade boards (3).

3. Façade board support structure according to claim 2, **characterised in that** the arms (14) of the U-shaped sealing element (12) are adhesively bonded, in their region projecting over the notch (8), to the seals (6) of the post (1) facing the façade boards (3).

4. Façade board support structure according to claim 1 or 2, **characterised in that** each arm (14) of the U-shaped sealing element (12) comprises, on its surface remote from the central portion (13), a projection (17) that extends along the inner side face of the post (1) and the height of which is greater than the depth of the drainage channel (9), so that the projection (17) fits tightly, with its surface (18) facing the façade boards (3), against the shoulder (4) that supports the seal (6).

5. Façade board support structure according to one of the preceding claims, **characterised in that** the end regions (19) of the facing surfaces (16) of the arms (14) of the U-shaped sealing element (12) are chamfered.

6. Façade board support structure according to one of the preceding claims, **characterised in that** the U-shaped sealing element (12) is made of neoprene.

7. Façade board support structure according to one of the preceding claims, **characterised in that** a strap (20), preferably made from plastics, is provided with pressure feet (21), each of which presses an arm (14) of the U-shaped sealing elements (12) arranged in opposing notches (8) of the post (1) against the inside of the post (1).

8. Façade board support structure according to claim 7, **characterised in that** the strap (20) consists of an H-shaped body which carries the pressure feet (21) on the outsides of its free ends.

9. Façade board support structure according to claim 7 or 8, **characterised in that** the strap (20) has a central bore (22).

10. Façade board support structure according to one of claims 7 to 9, **characterised in that** the strap (20) carries, in its central longitudinal plane, a positioning spike (23) which extends into a positioning bore (24) in a screw hole (25) in the post (1).

11. Façade board support structure according to one of claims 8 to 10, **characterised in that** the H-shaped body of the strap (20) comprises in each case at least one indentation (26) on the insides of its free ends, two indentations (26) in each case being arranged opposite one another in a pair, and a clip member (27) of an expansion element (28) preferably made of plastics being adapted to engage in each pair of indentations (26), in order to press the U-shaped seals (12) against the inner side wall of the post (1) by means of the feet (21) of the strap.

12. Façade board support structure according to claim 11, **characterised in that** the expansion elements (28) each have two feet (29) which press the arms (14) of the U-shaped sealing elements (12) against the crossbars (2) when the clip members (27) have engaged in the indentations (26) arranged in pairs.

13. Façade board support structure according to claim 11 or 12, **characterised in that** another pair of indentations (30) located further out is provided in the H-shaped body of the strap (20) at each end, while, when the clip members (27) have engaged in the outer indentations (30), the spacing (B) of the opposing non-tensioned arms of the H-shaped body between the indentations (30) is greater than or equal to the width (b) of the clip member (27), and the spacing between the expansion elements (28) in the region of its optionally provided feet (29) is greater than or equal to the length (L) of the U-shaped sealing element (12), and the expansion elements (28) which extend underneath the shoulders (4) of the post (1) which support the seals (6) fix the strap (20) in the post (1).

14. Façade board support structure according to one of claims 11 to 13, **characterised in that** each expansion element (28) comprises a guide spike (31) which extends within a screw hole (25) in the post (1).

15. Façade board support structure according to one of claims 11 to 14, **characterised in that** each expansion element (28) comprises a safety covering (32) over the clip member (27).

## Revendications

1. Construction de support de plaques de façade, comprenant des montants (1) espacés les uns des autres et des traverses (2) pouvant être reliées aux montants (1) et s'étendant transversalement à ceux-ci, les montants (1) et les traverses (2) présentant des épaulements (4) qui sont tournés vers les plaques de façade (3) et portent des joints d'étanchéité (6), et chaque traverse (2) avançant avec une partie d'assemblage (7), faisant saillie sur une de ses faces frontales, dans une mortaise (8) d'un montant (1), de telle sorte qu'une portion du conduit d'évacuation d'eau (9) soit maintenue dégagée dans le sens longitudinal du montant (1), et qu'une surface de fixation (10) de la traverse (2), s'étendant parallèlement à la surface de façade, vienne se placer en vis-à-vis d'une surface de fixation (11) du montant (1) s'étendant parallèlement à la surface de façade, un élément d'étanchéité (12) en forme de U étant prévu dans le montant (1), autour de la mortaise (8), élément dont la portion médiane (13) s'étend entre la surface de fixation (11) du montant (1) et la surface de fixation (10) de la traverse (2), située en vis-à-vis, et dont les deux ailes (14) sont appliquées respectivement avec l'une de leurs surfaces (15) contre la paroi latérale intérieure du montant (1) et avec les surfaces (16), tournées l'une vers l'autre, contre des parois latérales extérieures de la traverse (2), dans la région de la partie d'assemblage (7), l'épaisseur de l'élément d'étanchéité (12) en forme de U étant plus faible que la largeur du conduit d'évacuation d'eau (9) du montant (1) dans lequel il est monté, **caractérisée en ce que** l'élément d'étanchéité (12) en forme de U se trouve complètement à l'intérieur du montant (1) dans la région de l'assemblage.

2. Construction de support de plaques de façade selon la revendication 1, **caractérisée en ce que** les ailes (14) de l'élément d'étanchéité (12) en forme de U dépassent par rapport à la mortaise (8) dans le montant (1) et sont appliquées contre les faces frontales des joints d'étanchéité (6) du montant (1) tournés vers les plaques de façade (3).

3. Construction de support de plaques de façade selon la revendication 2, **caractérisée en ce que** dans leur partie dépassant par rapport à la mortaise (8), les ailes (14) de l'élément d'étanchéité (12) en forme de U sont collées aux joints d'étanchéité (6) du montant (1) tournés vers les plaques de façade (3).

4. Construction de support de plaques de façade selon la revendication 1 ou 2, **caractérisée en ce que** chaque aile (14) de l'élément d'étanchéité (12) en forme de U présente, sur sa surface éloignée de la partie médiane (13), une saillie (17) qui s'étend le long de la face latérale intérieure du montant (1) et dont la hauteur est supérieure à la profondeur du conduit d'évacuation d'eau (9), de sorte que la saillie (17) établit l'étanchéité vis-à-vis de l'épaulement (4) portant le joint d'étanchéité (6), avec sa surface (18) tournée vers les plaques de façade (3).

5. Construction de support de plaques de façade selon une des revendications précédentes, **caractérisée en ce que** les parties d'extrémité (19) des surfaces (16), tournées l'une vers l'autre, des ailes (14) de l'élément d'étanchéité (12) en forme de U sont biseautées.

6. Construction de support de plaques de façade selon une des revendications précédentes, **caractérisée en ce que** l'élément d'étanchéité (12) en forme de U est en néoprène.

7. Construction de support de plaques de façade selon une des revendications précédentes, **caractérisée en ce qu'**il est prévu un raccord (20) réalisé de préférence en matière plastique et doté de pattes d'appui (21) qui pressent chacune une aile (14) des éléments d'étanchéité (12) en forme de U, disposés dans des mortaises (8) opposées du montant (1), contre la face intérieure du montant (1).

8. Construction de support de plaques de façade selon la revendication 7, **caractérisée en ce que** le raccord (20) est constitué d'un corps en forme de H qui porte les pattes d'appui (21) sur les faces extérieures de ses extrémités libres.

9. Construction de support de plaques de façade selon la revendication 7 ou 8, **caractérisée en ce que** le raccord (20) présente un trou (22) central.

10. Construction de support de plaques de façade selon une des revendications 7 à 9, **caractérisée en ce que** le raccord (20) porte dans son plan longitudinal médian un doigt de positionnement (23) qui s'étend dans un trou de positionnement (24) dans un canal de vissage (25) dans le montant (1).

11. Construction de support de plaques de façade selon une des revendications 8 à 10, **caractérisée en ce que** le corps en forme de H du raccord (20) présente respectivement au moins une encoche (26) sur les faces intérieures de ses extrémités libres, chaque fois deux encoches (26) se situant mutuellement en vis-à-vis par paires, et une partie à clipser (27) d'un élément d'écartement (28), réalisé de préférence en matière plastique, pouvant être encliquetée dans chaque paire d'encoches (26) afin de presser avec les pattes (21) du raccord les joints d'étanchéité (12) en forme de U contre la paroi latérale intérieure du montant (1).

12. Construction de support de plaques de façade selon la revendication 11, **caractérisée en ce que** les éléments d'écartement (28) comportent respectivement deux pattes (29) qui pressent les ailes (14) des éléments d'étanchéité (12) en forme de U contre les traverses (2), lorsque les parties à clipser (27) sont encliquetées dans les encoches (26) disposées par paires.

13. Construction de support de plaques de façade selon la revendication 11 ou 12, **caractérisée en ce que** dans le corps en forme de H du raccord (20), il est prévu à chaque extrémité une paire d'encoches (30) supplémentaire, située plus à l'extérieur, où, lorsque les parties à clipser (27) sont encliquetées dans les encoches (30) extérieures, la distance (B) des ailes détendues du corps en forme de H, situées mutuellement en vis-à-vis, entre les encoches (30), est supérieure ou égale à la largeur (b) de la partie à clipser (27), et la distance entre les éléments d'écartement (28), dans la région de leurs pattes (29) éventuellement présentes, est supérieure ou égale à la longueur (L) de l'élément d'étanchéité (12) en forme de U, et les éléments d'écartement (28), qui s'étendent sous les épaulements (4) du montant (1) qui portent les joints d'étanchéité (6), fixent le raccord (20) dans le montant (1).

14. Construction de support de plaques de façade selon une des revendications 11 à 13, **caractérisée en ce que** chaque élément d'écartement (28) présente un doigt de guidage (31) qui s'étend dans un canal de vissage (25) dans le montant (1).

15. Construction de support de plaques de façade selon une des revendications 11 à 14, **caractérisée en ce que** chaque élément d'écartement (28) présente un élément de protection (32) au-dessus de la partie à clipser (27).
